# FASCICULE DE BREVET EUROPEEN

(11) **EP 0 379 115 B1**
(45) Date de publication et mention de la délivrance du brevet: **04.05.1994**
(21) Numéro de dépôt: 90100717.9
(22) Date de dépôt: 15.01.1990
(51) Int. Cl.: F22B 37/26, F22G 1/00

(54) **Faisceau de surchauffe pour séparateur-surchauffeur de vapeur à tubes horizontaux**
Überhitzerrohrbündel für einen horizontalen Dampfabscheider-Zwischenüberhitzer
Superheater tube bundle for a horizontal steam separator-reheater

(30) Priorité: 19.01.1989 FR 8900595
(43) Date de publication de la demande: 25.07.1990
(73) Titulaire: STEIN INDUSTRIE Société anonyme dite:, F-78141 Velizy-Villacoublay (FR)
(72) Inventeur: Marjollet, Jacques, F-75010 Paris (FR); Marsault, Jean-Jacques, F-91440 Bures sur Yvette (FR)
(74) Mandataire: Weinmiller, Jürgen

(56) Documents cités:
- FR-A- 2 116 645
- FR-A- 2 485 144
- US-A- 1 803 035
- US-A- 4 759 555

## Description

La présente invention concerne un faisceau de surchauffe pour séparateur-surchauffeur de vapeur à tubes horizontaux disposés à l'intérieur d'un cadre rectangulaire.

On connaît notamment par le document EP-A-0005225 de la demanderesse un séparateur-surchauffeur de vapeur de ce genre, d'axe horizontal, comportant au-dessus des séparateurs de l'eau entraînée par la vapeur des faisceaux rectangulaires de surchauffe de cette vapeur par échange de chaleur avec de la vapeur sous pression plus élevée. Ces faisceaux sont maintenus dans des cadres reliés rigidement à des poutres transversales à l'axe du séparateur-surchauffeur.

Ils n'assurent pas une étanchéité parfaite à l'encontre du contournement du faisceau tubulaire par la vapeur le long des côtés latéraux du cadre. Ils ne peuvent être installés dans le séparateur-surchauffeur que sur chantier, par exemple en les faisant rouler sur des rails fixés à la partie inférieure du cadre rigide.

Il est décrit dans le document FR-A-2485144 un clinquant d'étanchéité entre deux enceintes comprises dans une virole commune, sous des pressions et à des températures différentes, comprenant une première branche fixée contre une cloison séparant les enceintes et une seconde branche formant un angle avec la première et s'appuyant élastiquement sur une paroi interne de la virole. Un tel clinquant d'étanchéité n'est pas exposé à des vibrations en cas de défaut d'étanchéité, comme des cadres rectangulaires de faisceaux de surchauffe pour séparateur-surchauffeur de vapeur, où les débits de vapeur sont élevés et où la vapeur s'écoule à grande vitesse le long des bords du cadre en cas de défaut d'étanchéité et entraîne des vibrations importantes nuisibles à la tenue mécanique et aggravant le défaut d'étanchéité.

Il a été proposé dans le document US-A-1803035 un organe d'étanchéité pour échangeur de chaleur à tubes horizontaux, composé de plusieurs lames élastiques fixées par une extrémité à l'aide d'une lame de serrage sur une cloison longitudinale et s'appuyant chacune par son autre extrémité sur la virole cylindrique de l'échangeur. Un tel dispositif ne permet pas d'amortir les vibrations en cas de défaut d'étanchéité, les lames étant toutes en appui rigide à chaque extrémité.

La présente invention a pour but de procurer un faisceau de surchauffe susceptible d'absorber les vibrations pouvant apparaître en cas de défaut d'étanchéité sur les bords de son cadre, et dès lors de réduire les contournements de vapeur, et pouvant être monté sur le séparateur-surchauffeur en usine.

La faisceau de surchauffe selon l'invention est caractérisé en ce que son cadre rectangulaire n'est pas relié rigidement à la structure du séparateur-surchauffeur, et en ce qu'il est muni sur chaque bord de deux lames élastiques superposées formant jupe flexible, en forme générale d'équerre, fixées par l'extrémité d'un petit côté sur chaque bord de la partie supérieure du cadre, la lame externe venant s'appuyer par son grand côté sur une plaque latérale reliée rigidement à la structure, et la lame interne, présentant un petit côté plus court que la lame externe, venant appuyer par son grand côté sur la face interne de la lame externe.

Il est décrit ci-après, à titre d'exemple et en référence aux figures du dessin annexé, un faisceau de surchauffe selon l'invention.

La figure 1 représente le faisceau en coupe perpendiculaire à son axe.

La figure 2 représente à plus grande échelle le détail II de la figure 1, constitué par les lames élastiques formant jupe de liaison entre le cadre interne et le cadre externe relié rigidement à la structure.

L'ensemble des faisceaux tubulaires de surchauffe 5, 6, constitués de tubes répartis selon un réseau triangulaire, est contenu dans le cadre rectangulaire 4, lui-même maintenu à l'intérieur du cadre rigide formé par les plaques latérales 2, 3 reliées rigidement à la virole externe cylindrique. Les faisceaux 5,6 sont constitués par exemple par des tubes en épingle à cheveux, reliés à des plaques tubulaires d'un même côté du plan de la figure. Les faisceaux 5, 6 sont séparés l'un de l'autre par une plaque 11 perforée de trous de passage de la vapeur.

Le cadre interne 4 est relié élastiquement au cadre externe 2, 3 relié rigidement à la virole, par des systèmes de lames souples en équerre 7, 8 formant jupe flexible, dont les petits côtés sont fixés par boulonnage en 9, 10 sur la partie supérieure du cadre 4 et dont les grands côtés viennent appuyer sur les faces internes des plaques 2, 3.

Ces lames assurent l'étanchéité entre les plaques 2, 3 d'une part, et le cadre 4 d'autre part, et permettent les dilatations et contractions relatives du cadre 4.

Comme représenté en figure 2, la jupe d'étanchéité comporte de chaque côté de préférence deux lames 7A, 7B, boulonnées ensemble en 9 sur la partie supérieure du cadre 4, et dont la lame interne 7B présente un petit côté plus court que la lame externe 7A, et vient appuyer par son grand côté sur la face interne de cette lame externe.

## Revendications

1. Faisceau de surchauffe pour séparateur-surchauffeur de vapeur a tubes horizontaux disposés à l'intérieur d'un cadre rectanglulaire, caractérisé en ce que ce cadre rectangulaire (4) n'est pas relié rigidement à la structure du séparateur-surchauffeur, et en ce qu'il est muni sur chaque bord de deux lames élastiques superposées (7A, 7B) formant jupe flexible, en forme générale d'équerre, fixées (9) par l'extrémité d'un petit côté sur chaque bord de la partie supérieure du cadre la lame externe (7A) venant appuyer par son grand côté sur une plaque latérale (3) reliée rigidement à la structure, et la lame interne (7B), présentant un petit côté plus court que la lame externe, venant appuyer par son grand côté sur la face interne de la lame externe.

## Claims

1. A superheat bundle for a horizontal tube steam separator-superheater, in which the tubes are disposed inside a rectangular frame, the bundle being characterized in that the rectangular frame (4) is not rigidly connected to the structure of the separator-superheater, and in that it is provided with two superposed resilient blades (7A, 7B) along each of its margins forming a generally L-shaped flexible skirt, being fixed (9) at the end of a short side to each margin of the top portion of the frame, the outer blade (7A) bearing via its long side against a side plate (3) which is rigidly connected to said structure, with the short side of the inner blade (7B) being shorter than that of the outer blade, thereby enabling the long side of the inner blade to bear against the inside face of the outer blade.

## Patentansprüche

1. Überhitzer-Rohrbündel für einen Dampfabscheider-Überhitzer mit waagrechten Rohren, die innerhalb eines rechteckigen Rahmens angeordnet sind, dadurch gekennzeichnet, daß dieser rechteckige Rahmen (4) nicht starr mit der Struktur des Dampfabscheider-Überhitzers verbunden ist und daß er an jedem Rand mit zwei übereinanderliegenden elastischen Plättchen (7A, 7B) versehen ist, die einen biegsamen Mantel bilden, allgemein winkelförmig sind und durch das Ende einer kleinen Winkelseite auf jedem Rand des oberen Teils des Rahmens befestigt sind (9), wobei das äußere Plättchen (7A) mit seiner langen Winkelseite auf einer Seitenplatte (3) aufliegt, die starr mit der Struktur verbunden ist, und das innere Plättchen (7B), das eine kürzere kleine Winkelseite als das äußere Plättchen aufweist, mit seiner langen Winkelseite auf der Innenseite des äußeren Plättchens aufliegt.
